# EUROPÄISCHE PATENTSCHRIFT

(11) **EP 0 548 647 B1**
(45) Veröffentlichungstag und Bekanntmachung des Hinweises auf die Patenterteilung: **11.09.1996**
(21) Anmeldenummer: 92120801.3
(22) Anmeldetag: 05.12.1992
(51) Int. Cl.: A24B 1/04

(54) **Verfahren und Anordnung zum Trennen von Tabakrippenfasern und zusammengeklebten Tabakblattfasern**
Method and apparatus for the separation of tobacco stem fibers and tobacco leaf fibers glued together
Procédé et dispositif pour la séparation de fibres de côtes de tabac et de fibres de feuilles de tabac collées ensemble

(30) Priorität: 21.12.1991 DE 4142631
(43) Veröffentlichungstag der Anmeldung: 30.06.1993
(73) Patentinhaber: Hauni Maschinenbau Aktiengesellschaft, D-21033 Hamburg (DE)
(72) Erfinder: Lasch, Manfred, Dipl.-Ing., W-2000 Hamburg 60 (DE); Liebe, Reinhard, W-2050 Börnsen (DE); Hackmack, Klaus-Georg, W-2050 Hamburg 80 (DE)

(56) Entgegenhaltungen:
- DE-B- 1 150 013
- GB-A- 924 060
- GB-A- 2 131 672
- GB-A- 2 138 666
- GB-A- 2 203 929
- GB-A- 2 246 279
- US-A- 4 235 249
- US-A- 4 465 194

## Beschreibung

Die Erfindung betrifft ein Verfahren zum Abtrennen von Tabakrippenstücken von Tabakteilen, die aus miteinander verklebten, zusammengefalteten oder verklumpten Tabakfasern insbesondere Blattfasern und Rippenfasern bestehen.
Die Erfindung betrifft außerdem eine Anordnung zum Abtrennen von Tabakrippenstücken von Tabakteilen, die aus miteinander verklebten, zusammengefalteten und verklumpten Tabakfasern insbesondere Blattfasern und Rippenfasern bestehen.

Zur Produktion von Zigaretten aus Tabakfasern werden Tabakblätter zunächst entrippt und die weitgehend rippenfreien Tabakblatteile nach Hinzufügen von Geschmacksstoffen, der sogenannten Soße, zu Tabakfasern (Blattfasern) geschnitten. Die weitgehend blattfreien Tabakrippenteile werden getrennt behandelt und ebenfalls zu Fasern (Rippenfasern) geschnitten. Die beiden Tabakfaseranteile werden danach miteinander gemischt und in Zigarettenmaschinen zu Zigaretten verarbeitet.
Unter den vorbeschriebenen Tabakteilen, insbesondere von den Rippen der Tabakpflanze stammenden Tabakteilen, den Rippenfasern, befinden sich Rippenstücke, die eine relativ hohe spezifische Schwere (Gewicht/Luftwiderstand) haben und wegen der damit verbundenen Steifigkeit die Zigarettenproduktion behindern. Solche Rippenstücke werden daher oft von den spezifisch leichteren Rippenfasern und den leichten. Blattfasern getrennt, z. B. in den Zigarettenmaschinen, in denen die Fasern ohnehin möglichst stark vereinzelt werden, wodurch eine pneumatische Trennung (Sichtung) möglich ist. Unter den abgetrennten Tabakanteilen, sogenannten Winnovern, befinden sich jedoch auch verklebte, verklumpte oder zusammengefaltete Fasern aus Tabakblatt oder Tabakrippen, die ebenfalls spezifisch relativ schwer sind. Insbesondere Tabake, die zur Geschmacksbeeinflussung stark mit klebrigen Geschmacksstoffen, sogenannter Soße, versetzt werden, neigen zum Verkleben im Faserbereich, wodurch z. B. aus mehreren Einzelfasern bestehende Tabakstücke entstehen können oder einzelne Fasern in sich verkleben, die sich bei der Sichtung verhalten wie spezifisch schwere Rippenstücke und daher mit letzteren ausgesondert werden. Bei dem vorbeschriebenen Trennen werden daher nicht unbeträchtliche Mengen von an sich brauchbaren Tabakfasern abgeschieden, die aber nicht ohne weiteres von den vorerwähnten unerwünschten Rippenstücken getrennt werden können, weil sie im ganzen diesen bezüglich ihrer spezifischen Schwere gleichen.

Durch die **GB-A-2131672** ist es bekanntgeworden, schwerere Rippenstücke und Klumpen aus miteinander verklebtem zerfasertem Tabak derart zu behandeln, daß die Klumpen aufgelöst werden. Hierzu werden die Klumpen mehrfach von einer schnell umlaufenden mit Stiften versehenen Schleuderwalze hochgeschleudert, wobei die dabei jeweils gelösten Fasern von Sichtluft nach oben abgefördert werden, während die Klumpen mit noch nicht voneinander gelösten Fasern wieder nach unten fallen, worauf sie von der Schleuderwalze wieder erfaßt und hochgeschleudert werden. Dieses Prinzip mit seinem mehrfachen Hochschleudern der Klumpen durch eine schnell umlaufende Stiftwalze beansprucht den Tabak mechanisch sehr und führt zu unerwünschten Degradationserscheinunugen. Durch die **GB-A-2138666** ist ein Verfahren und eine Anordnung zum Expandieren von Tabakfasern bekanntgeworden, bei dem der Tabak zunächst mittels erhitzten Dampfes schnell auf Temperaturen zwischen 100,5 °C und 129 °C erwärmt wird. Hierzu dient eine mit Dampf betriebene Wirbelschicht-Konditionieranordnung, in der der Tabak durch Vibration gefördert wird, während Dampf von unten in einen Behandlungsraum geleitet wird. In einer Dampfwirbelschicht ändert der Tabak sehr schnell und intensiv seine Kondition, wobei er heißer und feuchtet wird. Anschließend wird der Tabak getrocknet.

Die der Erfindung zugrundeliegende Aufgabe bsteht darin, aus einem Gemisch von Rippenstücken und zusammengeklebten Tabakfasern ähnlicher spezifischer Schwere (auch Winnovertabak genannt) den Faseranteil aufzuschließen und abzutrennen, so daß dieser Anteil der Zigarettenproduktion wieder zugeführt werden kann.
Gemäß der Erfindung wird dies dadurch erreicht, daß die miteinander vermischten Rippenstücke und Tabakfasern durch Aufleiten von Dampf erwärmt werden, wobei die miteinander verklebten, verklumpten oder zusammengefalteten Tabakfasern im wesentlichen voneinander gelöst und geöffnet werden, und daß die Rippenstücke sowie die gelösten und geöffneten Tabakfasern anschließend einem Sichtvorgang unterzogen werden, bei dem die Rippenstücke von den Tabakfasern getrennt werden. Beim Aufleiten von Sattdampf oder wenig überhitztem Heißdampf wird die relative Feuchte des Tabaks erhöht. Diese Erhöhung der relativen Feuchte liegt gemäß der Erfindung in einem Bereich zwischen 2 % und 10 %, wobei zum Erreichen von hohen relativen Feuchtewerten zusätzlich warmes Wasser aufgesprüht werden kann. Gegebenenfalls kann auch mehrstufig bedämpft werden. Sollen die Tabakfasern nach dem Sichtvorgang wieder die für die Verarbeitung in Zigarettenmaschinen gewünschte relative Verarbeitungsfeuchte von ca. 13 % aufweisen, so wird die Kondition des auf einen 12 % bis 13 % feuchten Winnovertabak aufgeleiteten Dampfes gemäß einer Weiterbildung der Erfindung so gewählt, daß eine relativ niedrige Auffeuchtung der Tabakfasern von beispielsweise ca. 3 % eintritt. Liegt die relative Ausgangsfeuchte der Tabakfasern niedriger oder höher, so ist die Auffeuchtung höher bzw. geringer zu halten, wenn die Endfeuchte der Fasern ca. 13 % betragen soll.

Die Bedämpfung der Tabakfasern gemäß der Erfindung soll bei möglichst hohen Temperaturen erfolgen, die noch keine Geschmacksbeeinträchtigung hervorrufen. So können die Temperaturen am Ende der Bedämpfung zwischen70 °C und 115 °C betragen.
Ein sehr gutes Ergebnis hinsichtlich des Lösens und der Rückgewinnung der noch brauchbaren Tabakfasern wird ohne Geschmacksbeeinträchtigungen bei einer Endtemperatur des Tabaks beim Bedämpfen von 95 °C bis 105 °C, z. B. ca. 100 °C, erzielt.
Eine besonders geeignete Art der Bedämpfung besteht gemäß einer bevorzugten Weiterbildung der Erfindung darin, daß die Tabakfasern vor dem Trennen durch Zuleiten von Dampf aus dem Boden eines die Tabakfasern fördernden Vibrationsförderers bedämpft werden. Eine andere Möglichkeit der Bedämpfung besteht darin, den Tabak auf die Tabakfasern bei deren Durchlauf durch eine Fördertrommel aufzuleiten, etwa wie dies in der US-PS 4 235 249 beschrieben ist.

Zum Bedämpfen eignet sich bei hohen gewünschten Auffeuchtungsgraden Sattdampf, für niedrigere Auffeuchtungsgrade Heißdampf. Da für ein gutes Löseergebnis eine starke Verwirbelung der Tabakfasern vorteilhaft ist, kann gemäß der Erfindung Dampf von mehr als 5 bar Druck verwendet werden. Gute Ergebnisse sind bei Drücken von 10 bar und darüber beobachtet worden.
Zum Sichtvorgang können die bedämpften erwärmten Tabakfasern sehr vorteilhaft gemäß der Erfindung auf einer Förderstrecke gefördert werden, auf der sie sich abkühlen können, wozu sich besonders eine Schwingförderstrecke eignet.

Die Sichtung der Tabakfasern kann gemäß der Erfindung durch eine Relativbewegung zwischen Luft und Tabakfasern vorgenommen werden, also durch mechanisches Schleudern der Tabakfasern in ruhender luft, durch strömende Luft oder durch Schleudern der Tabakfasern in strömende Luft. Hierbei kann, insbesondere bei relativ feuchten Tabakfasern, erwärmte Sichtluft verwendet werden.

Die eingangs genannte Anordnung ist gekennzeichnet durch eine Bedämpfungsvorrichtung zum Aufleiten von Dampf auf ein Gemisch von Rippenstücken und Tabakfasern, die hierdurch erwärmt und verwirbelt werden, wobei die miteinander verklebten, verklumpten oder zusammengefalteten Tabakfasern voneinander gelöst und geöffnet werden, und durch eine nachgeordnete Sichtvorrichtung zum Abtrennen der Rippenstücke von den gelösten und geöffneten Tabakfasern.

Vorteilhafte Weiterbildungen der Erfindung sind den untergeordneten Anordnungsansprüchen zu entnehmen.

Der mit der Erfindung erzielte Vorteil besteht darin, daß diejenigen Tabakteile in dem Winnovertabak, die aus zusammengeklebten, zusammengefalteten oder verklumpten Tabakfasern bestehen und bisher von der Weiterverarbeitung zusammen mit den unbrauchbaren Rippenstücken ausgesondert werden mußten, aufgeschlossen und weiterverarbeitet werden können, wobei die Qualität dieser Tabakfasern gut ist. Der Tabakverlust kann damit reduziert werden.

Die Erfindung wird anhand eines Ausführungsbeispiels näher erläutert.

Die Anordnung gemäß der Erfindung weist im wesentlichen eine Bedämpfungsvorrichtung 1, eine Förderstrecke 2 und eine Sichtvorrichtung 3 auf.
Die der Bedämpfungsvorrichtung 1 zugeführten Tabakteile 4 bilden ein Gemisch aus einer sehr geringen Menge von leichten Blattfasern und relativ leichten Rippenfasern sowie der Hauptmenge von schweren Rippenstücken und schweren Tabakteilchen, die aus verklebten, verklumpten und zusammengefalteten Blatt- und Rippenfasern bestehen, wovon die Blattfasern gewöhnlich den übergroßen Anteil ausmachen. Aus diesem Gemisch sollen die schweren unbrauchbaren Rippenstücke ausgesondert und die zusammengeklebten Tabakfasern aufgeschlossen, d. h. gelöst und für eine Weiterverarbeitung geeignet gemacht werden. Hierzu wird der Tabak 4 mittels eines Förderbandes 6 der Bedämpfungsvorrichtung 1 zugeführt, die einen Vibrationsförderer 7 aufweist. Der Vibrationsförderer 7 hat einen tunnelförmigen geschlossenen Innenraum 8 und einen Boden 9, in dem Kanäle in Form von Bohrungen 11 eingebracht sind. Durch einen Dampfkasten 12 kann von einem Dampferzeuger 13 und eine elastische Rohrleitung 14 zugeführter Dampf in den Innenraum 8 geleitet werden. Hierbei tritt der Dampf in realtiv stark konzentrierten Strahlen 16 aus den Bohrungen 11 aus und verwirbelt die in dem Innenraum 8 befindlichen Tabakteilchen 4 intensiv, wobei er sie erwärmt und je nach Dampfkondensation mehr oder weniger auffeuchtet. Der gesamt Tunnel 17 ist über Blattfedern 18 an einem Gestell 19 gelagert und kann mittels eines Exzenterantriebes 21 zu Schwingungen angetrieben werden, durch die die Tabakteilchen 4 in Richtung dres Pfeils 22 durch den Tunnel 17 gefördert werden.

Der von dem Dampferzeuger 13 abgegebene Dampf kann Heißdampf sein, wenn gar keine oder nur eine relativ geringe Auffeuchtung des Tabaks 4 gewünscht wird, um z. B. am Ende der Behandlung wieder Blatt- und Rippenfasern von ungefähr Verarbeitungsfeuchte zu erhalten. Hierzu werden Tabakteilchen (bei einer relativen Ausgangsfeuchte zwischen 12 % und 13 %) um etwa 3 % während des Bedämpfens aufgefeuchtet. Wird, etwa aus Qualitätsgründen, eine höhere Auffeuchtung gewünscht, so gibt der Dampferzeuger vorzugsweise Sattdampf ab, der die Tabakteilchen (wieder bezogen auf ihre relative Ausgangsfeuchte zwischen 12 % und 13 %) um etwa 5 % bis 6 % auffeuchtet. Bei noch höherer gewünschter Auffeuchtung wird in an sich bekannter Weise zusätzlich feinverteiles warmes Wasser in den Innenraum 8 gesprüht.
Weicht die relative Ausgangs feuchte des Tabaks von den vorgenannten Werten (zwischen 12 % und 13 %) ab, so kann die Auffeuchtung entsprechend höher oder niedriger ausfallen.
Auch mischungsspezifische Unterschiede in der Auffeuchtung sind möglich.
Der Dampf wird von dem Dampferzeuger 13 mit erhöhtem Druck zugeführt, um eine intensive Verwirbelung der Tabakteilchen im Innenraum 8 zu erreichen. Hierzu sind Drücke von 5 bar oder darüber vorteilhaft. Als besonders vorteilhaft haben sich Drücke um 10 bar erwiesen.
Die Dampfkondition und die Lange des Vibrationsförderers 7 sind so aufeinander abgestimmt, daß die Tabakteilchen stark erwärmt werden, z. B. auf Temperaturen zwischen 70 °C und 115 °C. Ein vorteilhafter Bereich liegt zwischen 95 °C und 105 °C.
Während der Förderung durch den Vibrationsförderer 7 werden die Tabakteilchen erwärmt und vorzugsweise aufgefeuchtet.
Die zusammengeklebten, zusammengefalteten Fasern werden dadurch aufgeschlossen und lösen sich voneinander bzw. öffnen sich, wozu die intensive Verwirbelung durch die kräftigen Dampfstrahlen 16 aus den Bohrungen 11 im Boden 9 beiträgt.
Am Auslaß 23 des Vibrationsförderers 7 verlassen die Blatt- und Rippenfasern zusammen mit den Rippenstücken die Bedämpfungsstrecke in erwärmtem und angefeuchtetem Zustand.
Die Tabakteilchen gelangen anschließend auf die Förderstrecke 2, die als offene Schwingförderrinne 26 ausgebildet ist und über Blattfedern 27 auf einem festen Gestell 28 gelagert ist.
Ein Exzenterantrieb 29 sorgt für Schwingungsbewegungen zum Fördern der Tabakteilchen in Richtung des Pfeils 22. Von der Schwingförderrinne 26 werden die Tabakteilchen dem Eingang 36 der Sichtvorrichtung 3 zugeführt. Von einer umlaufenden Zellenradschleuse werden die Tabakteilchen (entsprechend Pfeil 37) in einen Sichtraum 38 gefördert, durch den ein aufwärts gerichteter Luftstrom (verdeutlicht durch Pfeile 39) strömt. Die schwereren Rippenstücke sinken nach unten auf ein leicht nach unten geneigtes Sieb 41, das von einem Schwingantrieb zu einer Schwingbewegung angetrieben ist. Die Rippenstücke 4a rutschen somit in Richtung des Pfeils 43 nach unten und werden an dem ersten Auslaß 44 aus der Sichtvorrichtung 3 ausgetragen.
Die leichten voneinander gelösten und geöffneten Fasern 4b, unter denen sich relativ wenige spezifisch leichte schon ursprünglich im zugeführten Gemisch 4 vorhandene Rippen- und Blattfasern befinden können, werden von dem aufwärts gerichteten Luftstorm 39 zu einem als Abscheider wirkenden Sieb 46 gefördert, durch den die Sichtluft über eine Leitung 47 zu der Saugseite eines Ventilators 48 gelangt. Die auf dem Sieb 46 abgeschiedenen leichten Tabakfasern, also insbesondere die gelösten Tabakfasern, gelangen über eine übliche nicht dargestellte Zellenradschleuse auf ein Förderband 51, das sie der Weiterverarbeitung zufördert.
Der Sichtvorrichtung 3 kann, falls eine Trocknung des bedämpften Tabaks erwünscht ist, auch erwärmte Sichtluft zugeführt werden, z. B. von der Druckseite des Ventilators 48 über ein nicht dargestelltes Heizregister, das die Sichtluft erwärmt.

## Patentansprüche

1. Verfahren zum Abtrennen von Tabakrippenstücken von Tabakteilen, die aus miteinander verklebten, zusammengefalteten oder verklumpten Tabakfasern insbesondere Blattfasern und Rippenfasern bestehen, wobei die miteinander vermischten Tabakrippenstücke und Tabakfasern durch Aufleiten von Dampf erwärmt werden, wobei die miteinander verklebten, verklumpten oder zusammengefalteten Tabakfasern im wesentlichen voneinander gelöst und geöffnet werden, und daß die Tabakrippenstücke sowie die gelösten und geöffneten Tabakfasern anschließend einem Sichtvorgang unterzogen werden, bei dem die Tabakrippenstücke von den Tabak Fasern getrennt werden.

2. Verfahren nach Anspruch 1, dadurch gekennzeichnet, daß die Tabakteile mit einer relativen Ausgangsfeuchte von 11 % bis 14 %, bevorzugt 12 % bis 13 %, durch Aufleiten von Dampf aufgefeuchtet werden.

3. Verfahren nach Anspruch 1 und/oder 2, dadurch gekennzeichnet, daß die relative Feuchte der Tabakteile durch das Aufleiten des Dampfes um 2 % bis 10 % erhöht wird.

4. Verfahren nach Anspruch 3, dadurch gekennzeichnet, daß die relative Feuchte der Tabakteile (bei einer Ausgangsfeuchte zwischen 12 % und 13 %) durch das Aufleiten des Dampfes um 3 % bis 4 % erhöht wird.

5. Verfahren nach Anspruch 3, dadurch gekennzeichnet, daß die relative Feuchte der Tabakteile (bei einer Ausgangsfeuchte zwischen 12 % und 13 % durch das Aufleiten des Dampfes um 5 % bis 6 % erhöht wird.

6. Verfahren nach einem oder mehreren der vorhergehenden Ansprüche, dadurch gekennzeichnet, daß die Temperatur der Tabakteile während des Bedämpfens auf 70 °C bis 115 °C, vorzugsweise 95 °C bis 105 °C, erhöht wird.

7. Verfahren nach einem oder mehreren der vorhergehenden Ansprüche, dadurch gekennzeichnet, daß die Tabakteile vor dem Sichten durch Zuleiten von Dampf aus dem Boden eines die Tabakteile fördernden Vibrationsförderers bedämpft werden.

8. Verfahren nach einem oder mehreren der Ansprüche 1 bis 6, dadurch gekennzeichnet, daß die Tabakteile vor dem Sichten durch Aufleiten von Dampf auf die in einer Trommel geförderten Tabakteile bedämpft werden.

9. Verfahren nach einem oder mehreren der vorhergehenden Ansprüche, dadurch gekennzeichnet, daß die Tabakteile mit Sattdampf oder mit überhitztem Dampf bedämpft werden.

10. Verfahren nach Anspruch 9, dadurch gekennzeichnet, daß die Tabakteile mit unter Überdruck stehendem Dampf, vorzugsweise mit Dampf von ca. 10 bar oder mehr, bedämpft und dabei verwirbelt werden.

11. Verfahren nach einem oder mehreren der vorhergehenden Ansprüche, dadurch gekennzeichnet, daß das Abtrennen der spezifisch schwereren Tabakrippenstücke von den spezifisch leichteren, voneinander gelösten und geöffneten Tabakfasern durch eine Relativbewegung zwischen den Fasern und Sichtluft erfolgt.

12. Verfahren nach Anspruch 11, dadurch gekennzeichnet, daß die Sichtluft erwärmt wird.

13. Verfahren nach einem oder mehreren der vorhergehenden Ansprüche, dadurch gekennzeichnet, daß die Tabakteile nach dem Bedämpfen zu dem Sichtvorgang auf einer Förderstrecke gefördert werden, auf der sie weitgehend abkühlen können.

14. Verfahren nach Anspruch 13, dadurch gekennzeichnet, daß die Tabakteile auf einer Schwingförderstrecke zu dem Sichtvorgang gefördert werden.

15. Anordnung zum Abtrennen von Tabakrippenstücken von Tabakteilen, die aus miteinander verklebten, zusammengefalteten und verklumpten Tabakfasern insbesondere Blattfasern und Rippenfasern bestehen, bei der eine Bedämpfungsvorrichtung (1) zum Aufleiten von Dampf auf ein Gemisch von Tabakrippenstücken und Tabakfasern (4) vorgesehen ist, die hierdurch erwärmt und verwirbelt werden, wobei die miteinander verklebten, verklumpten oder zusammengefalteten Tabakfasern voneinander gelöst und geöffnet werden, und durch eine nachgeordnete Sichtvorrichtung (3) zum Abtrennen der Tabakrippenstücke (4a) von den gelösten und geöffneten Tabakfasern (4).

16. Anordnung nach Anspruch 15, gekennzeichnet durch eine Bedämpfungsvorrichtung zum Erhöhen der Feuchte der mit einer relativen Ausgangsfeuchte zwischen 11 % und 14 %, vorzugsweise 12 % und 13 %, zugeführten Tabakteile.

17. Anordnung nach Anspruch 15 und/oder 16, gekennzeichnet durch eine Bedämpfungsvorrichtung zum Erhöhen der relativen Feuchte der Tabakteile um 2 % bis 10 %.

18. Anordnung nach Anspruch 17, gekennzeichnet durch eine Bedämpfungsvorrichtung zum Erhöhen der relativen Feuchte der Tabakteile (bei einer relativen Ausgangs feuchte zwischen 12 % und 13 %) um 3 % bis 4 %.

19. Anordnung nach Anspruch 17, gekennzeichnet durch eine Bedämpfungsvorrichtung zum Erhöhen der relativen Feuchte der Tabakteile (bei einer relativen Ausgangsfeuchte zwischen 12 % und 13 %) um 5 % bis 6 %.

20. Anordnung nach einem oder mehreren der Ansprüche 15 bis 19, gekennzeichnet durch eine Bedämpfungsvorrichtung zum Erhöhen der Tabaktemperatur während der Bedämpfung auf 70 °C bis 115 °C, vorzugsweise 95 °C bis 105 °C.

21. Anordnung nach einem oder mehreren der Ansprüche 15 bis 20, dadurch gekennzeichnet, daß als Bedämpfungsvorrichtung ein geschlossener tunnelförmiger Vibrationsförderer (7) mit einem mit Kanälen (11) versehenen Boden (9) vorgesehen ist, durch die zugeführter Dampf in das Innere (8) des Vibrationsförderers strömt und die Tabakteile verwirbelt.

22. Anordnung nach einem oder mehreren der Ansprüche 15 bis 20, dadurch gekennzeichnet, daß als Bedämpfungsvorrichtung ein drehender Trommelförderer mit einem im Inneren angeordneten mit Kanälen versehenen Dampfrohr vorgesehen ist, durch die zugeführter Dampf auf die Tabakteile strömt und diese verwirbelt.

23. Anornung nach einem oder mehreren der Ansprüche 15 bis 22, dadurch gekennzeichnet, daß der Bedämpfungsvorrichtung Sattdampf oder überhitzter Dampf zugeführt ist.

24. Anordnung nach Anspruch 23, dadurch gekennzeichnet, daß der Bedämpfungsvorrichtung unter Überdruck stehender Dampf, vorzugsweise Dampf von ca. 10 bar oder mehr, zugeführt ist.

25. Anordnung nach einem oder mehreren der Ansprüche 15 bis 24, gekennzeichnet durch eine pneumatische Sichtvorrichtung (3) zum Abtrennen der spezifisch schweren Tabakrippenstücke von den spezifisch leichteren, voneinander gelösten und geöffneten Tabakfasern.

26. Anordnung nach Anspruch 25, gekennzeichnet durch erwärmte Luft als Sichtluft.

27. Anordnung nach einem oder mehreren der Ansprüche 15 bis 26, gekennzeichnet durch eine insbesondere als Schwingförderstrecke (2) ausgebildete Förderstrecke zwischen der Bedämpfungsvorrichtung (1) und der Sichtvorrichtung (3).

## Claims

1. Process for separating off tobacco rib pieces from tobacco parts consisting of conglutinated, folded-up or lumped tobacco fibres, in particular leaf fibres and rib fibres, in which the intermingled tobacco rib pieces and tobacco fibres are heated by applying steam, the conglutinated, lumped or folded-up tobacco fibres being substantially detached from one another and opened, and the tobacco rib pieces as well as the detached and opened tobacco fibres are subsequently subjected to a sifting operation in which the tobacco rib pieces are separated from the tobacco fibres.

2. Process according to Claim 1, characterised in that the tobacco parts having an initial relative moisture of 11% to 14%, preferably 12% to 13%, are moistened by applying steam.

3. Process according to Claim 1 and/or 2, characterised in that the relative moisture of the tobacco parts is increased by from 2% to 10% by applying the steam.

4. Process according to Claim 3, characterised in that the relative moisture of the tobacco parts (at an initial moisture of between 12% and 13%) is increased by from 3% to 4% by applying the steam.

5. Process according to Claim 3, characterised in that the relative moisture of the tobacco parts (at an initial moisture of between 12% and 13%) is increased by from 5% to 6% by applying the steam.

6. Process according to one or more of the preceding claims, characterised in that the temperature of the tobacco parts is raised during the steaming to from 70°C to 115°C, preferably from 95°C to 105°C.

7. Process according to one or more of the preceding claims, characterised in that, prior to the sifting, the tobacco parts are steamed by supplying steam from the bottom of a vibratory conveyor conveying the tobacco parts.

8. Process according to one or more of Claims 1 to 6, characterised in that, prior to the sifting, the tobacco parts are steamed by applying steam to the tobacco parts conveyed in a drum.

9. Process according to one or more of the preceding claims, characterised in that the tobacco parts are steamed with saturated steam or with superheated steam.

10. Process according to Claim 9, characterised in that the tobacco parts are steamed with steam under elevated pressure, preferably with steam of about 10 bar or more, and at the same time swirled.

11. Process according to one or more of the preceding claims, characterised in that the separating-off of the tobacco rib pieces having a higher specific gravity from the tobacco fibres which are detached from one another and opened and have a lower specific gravity is carried out by a relative movement between the fibres and sifting air.

12. Process according to Claim 11, characterised in that the sifting air is heated.

13. Process according to one or more of the preceding claims, characterised in that, following the steaming, the tobacco parts are conveyed to the sifting operation on a conveying line, on which they are able to cool down to a large extent.

14. Process according to Claim 13, characterised in that the tobacco parts are conveyed on a vibratory conveying line to the sifting operation.

15. Arrangement for separating off tobacco rib pieces from tobacco parts consisting of conglutinated, folded-up or lumped tobacco fibres, in particular leaf fibres and rib fibres, in which a steaming apparatus (1) is provided for applying steam to a mixture of tobacco rib pieces and tobacco fibres (4), which are thereby heated and swirled, the conglutinated, lumped or folded-up tobacco fibres being detached from one another and opened, and by [sic] a downstream sifting apparatus (3) for separating off the tobacco rib pieces (4a) from the detached and opened tobacco fibres (4).

16. Arrangement according to Claim 15, characterised by a steaming apparatus for increasing the moisture of the tobacco parts supplied at an initial relative moisture of between 11% and 14%, preferably between 12% and 13%.

17. Arrangement according to Claim 15 and/or 16, characterised by a steaming apparatus for increasing the relative moisture of the tobacco parts by from 2% to 10%.

18. Arrangement according to Claim 17, characterised by a steaming apparatus for increasing the relative moisture of the tobacco parts (at an initial relative moisture of between 12% and 13%) by from 3% to 4%.

19. Arrangement according to Claim 17, characterised by a steaming apparatus for increasing the relative moisture of the tobacco parts (at a initial relative moisture of between 12% and 13%) by from 5% to 6%.

20. Arrangement according to one or more of Claims 15 to 19, characterised by a steaming apparatus for raising the tobacco temperature during the steaming to from 70°C to 115°C, preferably from 95°C to 105°C.

21. Arrangement according to one or more of Claims 15 to 20, characterised in that as steaming apparatus a closed tunnel-like vibratory conveyor (7) is provided, having a bottom (9) provided with channels (11) through which supplied steam flows into the interior (8) of the vibratory conveyor and swirls the tobacco parts.

22. Arrangement according to one or more of Claims 15 to 20, characterised in that as steaming apparatus a rotating drum conveyor is provided, having a steam pipe arranged in the interior and provided with channels through which supplied steam flows onto the tobacco parts and swirls them.

23. Arrangement according to one or more of Claims 15 to 22, characterised in that saturated steam or superheated steam is supplied to the steaming apparatus.

24. Arrangement according to Claim 23, characterised in that steam under elevated pressure, preferably steam of about 10 bar or more, is supplied to the steaming apparatus.

25. Arrangement according to one or more of Claims 15 to 24, characterised by a pneumatic sifting apparatus (3) for separating off the tobacco rib pieces having a higher specific gravity from the tobacco fibres which are detached from one another and opened and have a lower specific gravity.

26. Arrangement according to Claim 25, characterised by heated air as the sifting air.

27. Arrangement according to one or more of Claims 15 to 26, characterised by a conveying line, designed in particular as a vibratory conveying line (2), between the steaming apparatus (1) and the sifting apparatus (3).

## Revendications

1. Procédé pour la séparation de morceaux de côtes de tabac de parties de tabac qui se composent de fibres de tabac, en particulier de fibres de feuilles et de fibres de côtes, collées, pliées ou agglomérées ensemble, selon lequel les morceaux de côtes de tabac et les fibres de tabac mélangés les uns aux autres sont réchauffés par la distribution de vapeur, les fibres de tabac collées, agglomérées les unes aux autres ou pliées ensemble sont essentiellement détachées les unes des autres et ouvertes, et les morceaux de côtes de tabac ainsi que les fibres de tabac détachées et ouvertes sont ensuite soumises à un processus de triage au cours duquel les morceaux de côtes de tabac sont séparés des fibres de tabac.

2. Procédé selon la revendication 1, caractérisé en ce que les parties de tabac avec une humidité relative de départ de 11 % à 14 %, de préférence de 12 % à 13 %, sont humidifiées par la distribution de vapeur.

3. Procédé selon la revendication 1 et/ou 2, caractérisé en ce que l'humidité relative des parties de tabac est augmentée de 2 % à 10 % par la distribution de vapeur.

4. Procédé selon la revendication 3, caractérisé en ce que l'humidité relative des parties de tabac (pour une humidité de départ entre 12 % et 13 %) est augmentée de 3 % à 4 % par la distribution de vapeur.

5. Procédé selon la revendication 3, caractérisé en ce que l'humidité relative des parties de tabac (pour une humidité de départ entre 12 % et 13 %) est augmentée de 5 % à 6 % par la distribution de vapeur.

6. Procédé selon l'une ou plusieurs des revendications précédentes, caractérisé en ce que la température des parties de tabac est augmentée pendant le traitement à la vapeur, à 70° C à 115° C, de préférence à 95° C à 105° C.

7. Procédé selon l'une ou plusieurs des revendications précédentes, caractérisé en ce que les parties de tabac sont traitées à la vapeur, avant le triage, par l'amenée de vapeur provenant du fond d'un transporteur à vibrations qui transporte les parties de tabac.

8. Procédé selon l'une ou plusieurs des revendications 1 à 6, caractérisé en ce que les parties de tabac sont traitées à la vapeur, avant le triage, par la distribution de vapeur sur les parties de tabac transportées dans un tambour.

9. Procédé selon l'une ou plusieurs des revendications précédentes, caractérisé en ce que les parties de tabac sont traitées à la vapeur avec de la vapeur saturée ou de la vapeur surchauffée.

10. Procédé selon la revendication 9, caractérisé en ce que les parties de tabac sont traitées à la vapeur avec de la vapeur en surpression, de préférence avec de la vapeur d'environ 10 bar ou plus, et en ce qu'elles sont alors tourbillonnées.

11. Procédé selon l'une ou plusieurs des revendications précédentes, caractérisé en ce que la séparation des morceaux de côtes de tabac d'un poids spécifique plus élevé, des fibres de tabac d'un poids spécifique plus léger, détachées les unes des autres et ouvertes, se fait par un mouvement relatif entre les fibres et l'air de triage.

12. Procédé selon la revendication 11, caractérisé en ce que l'air de triage est réchauffé.

13. Procédé selon l'une ou plusieurs des revendications précédentes, caractérisé en ce que les parties de tabac sont transportées, après le traitement à la vapeur, vers le processus de triage sur une voie de transport sur laquelle elles peuvent considérablement refroidir.

14. Procédé selon la revendication 13, caractérisé en ce que les parties de tabac sont transportées sur une voie de transport oscillante au processus de triage.

15. Dispositif pour la séparation de morceaux de côtes de tabac de parties de tabac qui se composent de fibres de tabac, en particulier de fibres de feuilles et de fibres de côtes, collées, pliées ou agglomérées ensemble, dans lequel un dispositif de traitement à la vapeur (1) est prévu pour la distribution de vapeur sur un mélange de morceaux de côtes de tabac et de fibres de tabac (4), qui, de ce fait, sont réchauffées et tourbillonnées, les fibres de tabac collées, agglomérées les unes aux autres ou pliées ensemble étant détachées les unes des autres et ouvertes et passant par un dispositif de triage (3) placé en aval pour séparer les morceaux de côtes de tabac (4a) des fibres de tabac (4) détachées et ouvertes.

16. Dispositif selon la revendication 15, caractérisé par un dispositif de traitement à la vapeur pour augmenter l'humidité des parties de tabac amenées avec une humidité relative de départ entre 11 % et 14 %, de préférence entre 12 % et 13 %.

17. Dispositif selon la revendication 15 et/ou 16, caractérisé par un dispositif de traitement à la vapeur pour augmenter l'humidité relative des parties de tabac de 2 % à 10 %.

18. Dispositif selon la revendication 17, caractérisé par un dispositif de traitement à la vapeur pour augmenter l'humidité relative des parties de tabac (pour une humidité relative de départ entre 12 % et 13 %) de 3 % à 4 %.

19. Dispositif selon la revendication 17, caractérisé par un dispositif de traitement à la vapeur pour augmenter l'humidité relative des parties de tabac (pour une humidité relative de départ entre 12 % et 13 %) de 5 % à 6 %.

20. Dispositif selon l'une ou plusieurs des revendications 15 à 19, caractérisé par un dispositif de traitement à la vapeur pour augmenter la température du tabac pendant le traitement à la vapeur à 70° C à 115° C, de préférence à 95° C à 105° C.

21. Dispositif selon l'une ou plusieurs des revendications 15 à 20, caractérisé en ce qu'un transporteur à vibrations (7) fermé en forme de tunnel avec un fond (9) pourvu de conduits (11) est prévu comme dispositif de traitement à la vapeur, canaux par lesquels la vapeur amenée s'écoute dans l'intérieur (8) du transporteur à vibrations et fait tourbillonner les parties de tabac.

22. Dispositif selon l'une ou plusieurs des revendications 15 à 20, caractérisé en ce qu'un transporteur à tambour rotatif avec un tuyau de vapeur placé à l'intérieur et pourvu de conduits est prévu comme dispositif de traitement à la vapeur, conduits par lesquels la vapeur amenée s'écoute sur les parties de tabac et les fait tourbillonner.

23. Dispositif selon l'une ou plusieurs des revendications 15 à 22, caractérisé en ce que de la vapeur saturée ou de la vapeur surchauffée est amenée au dispositif de traitement à la vapeur.

24. Dispositif selon la revendication 23, caractérisé en ce que de la vapeur en surpression, de préférence de la vapeur à environ 10 bars ou plus, est amenée au dispositif de traitement à la vapeur.

25. Dispositif selon l'une ou plusieurs des revendications 15 à 24, caractérisé par un dispositif de triage pneumatique (3) pour séparer les morceaux de côtes de tabac d'un poids spécifique plus lourd, des fibres de tabac d'un poids spécifique plus léger, détachées les unes des autres et ouvertes.

26. Dispositif selon la revendication 25, caractérisé par de l'air réchauffé comme air de triage.

27. Dispositif selon l'une ou plusieurs des revendications 15 à 26, caractérisé par une voie de transport configurée en particulier comme voie de transport oscillante (2) entre le dispositif de traitement à la vapeur (1) et le dispositif de triage (3).
